# EUROPÄISCHE PATENTSCHRIFT

(11) **EP 0 529 319 B1**
(45) Veröffentlichungstag und Bekanntmachung des Hinweises auf die Patenterteilung: **12.04.1995**
(21) Anmeldenummer: 92112753.6
(22) Anmeldetag: 25.07.1992
(51) Int. Cl.: A47B 17/02, A47B 13/00

(54) **Arbeits- oder Bürotisch**
Work or office table
Table de travail ou de bureau

(30) Priorität: 27.08.1991 DE 4128278
(43) Veröffentlichungstag der Anmeldung: 03.03.1993
(73) Patentinhaber: DYES GMBH BÜROMÖBELWERK, D-31848 Bad Münder (DE)
(72) Erfinder: Korb, Daniel, W-7032 Sindelfingen (DE)
(74) Vertreter: Fleck, Hermann-Josef, Dr.-Ing.

(56) Entgegenhaltungen:
- EP-A- 0 364 822

## Beschreibung

Die Erfindung betrifft einen Arbeits- oder Bürotisch mit einem Tischgestell und einer Arbeitsplatte, bei dem das Tischgestell eine horizontale Quertraverse mit Tischbeinen aufweist, an deren Längsseiten jeweils ein Paar von Tragarmen zur Vorder- und zur Rückseite der Arbeitsplatte gerichtet und in vertikalen Ebenen paarweise verschwenkbar sind, bei dem die freien Enden der Tragarme an Halteelementen angelenkt und senkrecht zur Quertraverse verstellbar sind.

Ein Arbeits- oder Bürotisch dieser Art ist durch die EP-A-0 364 822 und durch die nicht vorveröffentlichte DE-A-40 28 452 bekannt. Mit einem derartigen Tischgestell kann die Höhe und die Neigung der Arbeitsplatte verändert und die eingestellte Höhe und Neigung der Arbeitsplatte arretiert werden. Dazu sind auf der Unterseite der Arbeitsplatte Führungsschienen mit darin verstellbaren Gleiter oder Schlitten erforderlich, an denen die freien Enden der Tragarme angelenkt sind. Außerdem sind zusätzliche Einrichtungen erforderlich, um die Arbeitsplatte in ihrer Zuordnung zu den freien Enden der Tragarme zu halten. Dies erfordert insgesamt einen erheblichen Teileaufwand an der Unterseite der Arbeitsplatte.

Es ist Aufgabe der Erfindung, bei einem Arbeits- oder Bürotisch der eingangs erwähnten Art die Verbindung zwischen den freien Enden der Tragarme und der Arbeitsplatte im Teile- und Montageaufwand zu reduzieren, ohne jedoch auf die Veränderung der Höhe und der Neigung der Arbeitsplatte verzichten zu müssen.

Diese Aufgabe wird nach der Erfindung dadurch gelöst, daß die freien Enden der Tragarme jeweils mit einem als Befestigungsplatte ausgebildeten Halteelement um eine horizontale und parallel zur Quertraverse verlaufende Anlenkachse begrenzt verschwenkbar ist, daß die Befestigungsplatten paarweise gegeneinander gerichtet sind, wobei die Anlenkachsen auf den einander abgekehrten Enden der Befestigungsplatten angeordnet sind, daß die Befestigungsplatten jeweils mit einem senkrecht zur Quertraverse gerichteten Langloch versehen sind, daß in den Langlöchern jeweils eine an der Unterseite der Arbeitsplatte in vorgegebenen Abständen fest angeordnete Klemmschraube verstell- und arretierbar geführt ist, und daß die einander zugekehrten Enden der Langlöcher und die einander abgekehrten Enden der Langlöcher in den Befestigungsplatten in Verbindung mit den fest an der Arbeitsplatte angeordneten Klemmschrauben die Endschwenkstellungen der Tragarme festlegen.

Bei gelockerten Klemmschrauben kann durch Zug an der vorderen oder hinteren Kante der Arbeitsplatte oder durch Druck auf die Arbeitsplatte das zugeordnete Tragarmpaar nach oben oder nach unten verschwenkt werden, wobei sich die Höhe und Neigung der Arbeitsplatte verändert. Hat die Arbeitsplatte die gewünschte Höhe und Neigung, dann werden die Klemmschrauben festgezogen und damit die eingestellte Arbeitsplatte arretiert.

Die feste Anordnung der Klemmschrauben an der Unterseite der Arbeitsplatte wird in einfacher Weise dadurch erreicht, daß in die Unterseite der Arbeitsplatte Gewindebuchsen eingelassen sind, in die mit einer Rändelscheibe versehene Klemmschrauben eingeschraubt sind.

Die Ausgestaltung ist dabei so vorgenommen, daß die dem vorderen Tragarmpaar zugeordneten Klemmschrauben in einem Abstand von der vorderen Kante der Arbeitsplatte angeordnet sind, der dem Abstand der dem hinteren Tragarmpaar zugeordneten Klemmschrauben von der hinteren Kante der Arbeitsplatte entspricht, und daß der Abstand der an der Unterseite der Arbeitsplatten angebrachten Klemmschrauben senkrecht zur Quertraverse dem Abstand der Anlenkachsen der Befestigungsplatten an den freien Enden der etwa auf die Mitte der Schwenkbereiche eingestellten Tragarme entspricht. Auf diese Weise wird die Arbeitsplatte unabhängig von der Einstellung der Tragarme annähernd symmetrisch unterstützt und getragen.

Die Schwenklagerung der Befestigungsplatten an den freien Enden der Tragarme ist nach einer Ausgestaltung so ausgeführt, daß die freien Enden der Tragarme mindestens zwei Lagerlaschen tragen, zwischen denen ein Lagerauge der Befestigungsplatte mittels der Anlenkachse verschwenkbar gelagert ist. Die Anlenkung kann jedoch auch so vorgenommen werden, daß die Befestigungsplatten zwei Lageraugen aufweisen, zwischen denen Lagerlaschen der Tragarmhälften angeordnet und auf der Anlenkachse schwenkbar gelagert sind.

Die Begrenzung der Schwenkbewegung der Befestigungsplatten an den freien Enden der Tragarme wird auf einfache Weise dadurch erreicht, daß die freien Enden der Tragarme einen Begrenzungsanschlag aufweisen, der in eine die Schwenkbewegung der Befestigungsplatte begrenzende Ausnehmung des Lagerauges der Befestigungsplatte ragt. Durch die Größe der Ausnehmung kann der Schwenkbereich der Befestigungsplatte an den Schwenkbereich der Tragarme angepaßt werden.

Die Schwenklagerung der Tragarme an der Quertraverse ist nach einer Ausgestaltung so ausgeführt, daß an den Anlenkstellen der Tragarme an der Quertraverse konvex gewölbte, kreisbogenförmige Schwalbenschwanz- oder T-Stege befestigt sind und daß jeder Tragarm aus zwei schalenförmigen Tragarmhälften zusammengesetzt ist, die an den der Quertraverse zugekehrten Enden eine konkav gewölbte, kreisbogenförmige Aufnahmenut für den Schwalbenschwanz- oder T-Steg bilden und diesen so umschließen, daß der Tragarm unverlierbar an dem Schwalbenschwanz- oder T-Steg gehalten und begrenzt verschwenkbar ist.

Für die Befestigung der Schwalbenschwanz- oder T-Stege an der Quertraverse sieht eine Ausgestaltung vor, daß die Längsseiten der Quertraverse als Hohlprofile ausgebildet sind, in die Einsatzstücke eingeführt sind, und daß die Schwalbenschwanz- oder T-Stege mittels Schrauben durch die Hohlprofile hindurch mit Einsatzstücken verschraubt sind.

Die Erfindung wird anhand eines in den Zeichnungen dargestellten Ausführungsbeispiels näher erläutert. Es zeigt:
- Fig. 1: eine Teilansicht auf die Stirnseite der Quertraverse mit einem vorderen und einem hinteren Tragarm, wobei die zwei Tragarme mit der Arbeitsplatte unterschiedliche Schwenkstellungen einnehmen,
- Fig. 2: eine Teilansicht auf die Unterseite der Quertraverse mit den Tragarmen und
- Fig. 3: eine Teilseitenansicht mit anderer Schwenklagerung zwischen einem Tragarm und einer Befestigungsplatte.

Die Ansicht nach Fig. 1 läßt den Querschnitt der Quertraverse 10 eines Tischgestelles erkennen. Die Quertraverse 10 ist im wesentlichen U-förmig, wobei die Seitenschenkel als Hohlprofile 12 und 13 ausgebildet sind. Verbindungsbügel 11 versteifen die Quertraverse 10 an den Stellen, an denen Tischbeine 19 angebracht sind. Die U-förmige Quertraverse 10 bildet einen Kabelkanal, der mittels einer Abdeckung 18 verschlossen werden kann.

Die Tragarme 20 werden an konvex gewölbten, kreisbogenförmigen Schwalbenschwanz- oder T-Stegen 16 angebracht, die, wie die Ansicht nach Fig. 2 zeigt, mittels Schrauben 33 mit der Quertraverse 10 verbunden sind. Dabei sind in die Hohlprofile 12 und 13 Einsatzstücke 14 entsprechenden Querschnitts eingeführt, in die die Schrauben 33 durch die Hohlprofile 12 und 13 hindurch eingeschraubt sind.

Die Tragarme 20 sind aus zwei schalenförmigen Tragarmhälften 29 und 29' mit ihren offenen Seiten gegeneinander gerichtet zusammengesetzt und mit Schraubverbindungen 21 zusammengehalten. Die Tragarmhälften 29 und 29' bilden an den der Quertraverse 10 zugekehrten Enden eine konkav gewölbte, kreisbogenförmige Aufnahmenut für den Schwalbenschwanz- oder T-Steg 16 und umschließen diesen so, daß der Tragarm 20 unverlierbar an dem Schwalbenschwanz- oder T-Steg 16 gehalten und begrenzt verschwenkbar ist, wie die mit 20' und 20'' bezeichneten Stellungen des rechten Tragarmes in Fig. 1 erkennen lassen.

Die Tragarmhälften 29 und 29' eines Tragarmes 20 tragen an den freien Enden angeformte Lagerlaschen 22 bzw. 22'. Die Lagerlaschen 22 bzw. 22' nehmen eine Anlenkachse 23 bzw. 23' auf, mit der ein Lagerauge 27 bzw. zwei Lageraugen 27' einer Befestigungsplatt 26 bzw. 26' gelenkig mit dem Tragarm 20 verbunden werden kann. Die Lagerlaschen 22 können das Lagerauge 27 einschließen, wie aus Fig. 2 zu entnehmen ist, oder es können die beiden Lageraugen 27' eine von beiden Tragarmhälften 29 und 29' zusammengesetzte Lagerlasche 22' einschließen, wie Fig. 3 zeigt.

Diese Anlenkung mit der Anlenkachse 23 bzw. 23' ist so ausgelegt, daß die Befestigungsplatte 26 bzw. 26' begrenzt verschwenkbar ist. Wie im geschnittenen Bereich der Fig. 1 gezeigt ist, kann die Begrenzung der Schwenkbewegung der Befestigungsplatte 26 bzw. 26' durch einen Begrenzungsanschlag 24 erreicht werden, der in eine Ausnehmung 25 des Lagerauges 27 ragt. Die Ausnehmung 25 begrenzt die Schwenkbewegung des Begrenzungsanschlages 24, die an den Schwenkbereich der Tragarme 20 angepaßt ist.

Die Anlenkung der Befestigungsplatten 26 und 26' erfolgt so, daß die vorderen Befestigungsplatten 26 und die hinteren Befestigungsplatten 26' gegeneinander und senkrecht zur Quertraverse 10 gerichtet sind. Die Befestigungsplatten 26 und 26' sind mit jeweils einem Langloch 28 bzw. 28' versehen. Diese Langlöcher 28 und 28' sind ebenfalls senkrecht zur Quertraverse 10 ausgerichtet.

An der Unterseite der Arbeitsplatte 30 sind Klemmschrauben 32 und 32' in fest vorgegebener Zuordnung angebracht, die vorzugsweise in Gewindebuchsen 31 einschraubbar sind, welche in die Unterseite der Arbeitsplatte 30 eingelassen sind. Die Klemmschrauben 32 und 32' sind in den Langlöchern 28 und 28' der zugeordneten Befestigungsplatten 26 und 26' verstellbar geführt und können im angezogenen Zustand die Stellung der Befestigungsplatten 26 und 26' an der Arbeitsplatte 30 arretieren. Die Enden der Langlöcher 28 und 28' begrenzen die Verstellung der Klemmschrauben 32 und 32', wobei die einander zugekehrten Enden der Langlöcher 28 und 28' der vorderen und hinteren Befestigungsplatten 26 und 26' die unterste Stellung der Arbeitsplatte definieren, wie mit der Stellung 20' der Tragarme und der Stellung 30' der Arbeitsplatte in Fig. 1 gezeigt ist. Die dazugehörige Anlenkachse und die Klemmschraube sind mit 23' und 32' gekennzeichnet.

Die einander abgekehrten Enden der Langlöcher 28 und 28' der vorderen und hinteren Befestigungsplatten 26 und 26' definieren die oberste Stellung der Arbeitsplatte, wie mit der Stellung 20'' der Tragarme und der Stellung 30'' der Arbeitsplatte in Fig. 1 gezeigt ist. Die dazugehörigen Stellungen der Anlenkachse und der Klemmschraube sind mit 23'' und 32'' bezeichnet.

Die Klemmschrauben 32 sind in einem Abstand von der vorderen Kante der Arbeitsplatte 30 festgelegt, der dem Abstand der Klemmschrauben 32' von der hinteren Kante der Arbeitsplatte 30 entspricht. Der Abstand der Klemmschrauben 32 von den Klemmschrauben 32' senkrecht zur Quertraverse 10 ist so gewählt, daß die Klemmschrauben 32 und 32' etwa in der Mitte der Schwenkstellung der Tragarme 20 und 20' in der Mitte der Langlöcher 28 und 28' der zugeordneten Befestigungsplatten 26 und 26' stehen.

Bei gelockerten Klemmschrauben 32 bzw. 32' kann das zugeordnete Tragarmpaar durch Zug an der zugekehrten Kante der Arbeitsplatte 30 nach oben verschwenkt werden, während bei Druck auf die zugekehrte Kante der Arbeitsplatte 30 das zugeordnete Tragarmpaar nach unten verschwenkt wird. Die Tragarmpaare werden vorzugsweise nacheinander in die gewünschte Stellung verschwenkt, um die Höhe und die Neigung der Arbeitsplatte 30 einzustellen. Nach der Einstellung der Arbeitsplatte 30 werden die Klemmschrauben 32 und 32' angezogen und damit die Befestigungsplatten 28 und 28' unverschiebbar an der Unterseite der Arbeitsplatte 30 festgelegt.

Die Langlöcher 28 und 28' der Befestigungsplatten 26 und 26', die Schwenkbewegung der Befestigungsplatten 26 und 26' an den Tragarmen 20 und 20' sowie die Schwenkbewegung der Tragarme 20 und 20' an den Schwalbenschwanz- oder T-Stegen 16 der Quertraverse 10 sind aufeinander und auf die gewünschte Höhen- und Neigungsverstellung der Arbeitsplatte 30 abgestimmt.

## Patentansprüche

1. Arbeits- oder Bürotisch mit einem Tischgestell und einer Arbeitsplatte (30), bei dem das Tischgestell eine horizontale Quertraverse (10) mit Tischbeinen (19) aufweist, an deren Längsseiten jeweils ein Paar von Tragarmen (20,20') zur Vorder- und zur Rückseite der Arbeitsplatte gerichtet und in vertikalen Ebenen paarweise verschwenkbar sind, bei dem die freien Enden der Tragarme an Halteelementen (26,26') angelenkt und senkrecht zur Quertraverse verstellbar sind,
dadurch gekennzeichnet,
daß die freien Enden der Tragarme (20,20') jeweils mit einem als Befestigungsplatte (26,26') ausgebildeten Halteelement um eine horizontale und parallel zur Quertraverse (10) verlaufende Anlenkachse (23,23') begrenzt verschwenkbar ist,
daß die Befestigungsplatten (26,26') paarweise gegeneinander gerichtet sind, wobei die Anlenkachsen (23,23') auf den einander abgekehrten Enden der Befestigungsplatten (26,26') angeordnet sind,
daß die Befestigungsplatten (26,26') jeweils mit einem senkrecht zur Quertraverse (10) gerichteten Langloch (28,28') versehen sind,
daß in den Langlöchern (28,28') jeweils eine an der Unterseite der Arbeitsplatte (30,30') in vorgegebenen Abständen fest angeordnete Klemmschraube (32,32') verstell- und arretierbar geführt ist, und
daß die einander zugekehrten Enden der Langlöcher (28,28') und die einander abgekehrten Enden der Langlöcher (28,28') in den Befestigungsplatten (26,26') in Verbindung mit den fest an der Arbeitsplatte (30,30') angeordneten Klemmschrauben (32,32') die Endschwenkstellungen der Tragarme (20,20') festlegen.

2. Arbeits- oder Bürotisch nach Anspruch 1,
dadurch gekennzeichnet,
daß in die Unterseite der Arbeitsplatte (30,30') Gewindebuchsen (31) eingelassen sind, in die mit einer Rändelscheibe versehene Klemmschrauben (32,32') eingeschraubt sind.

3. Arbeits- oder Bürotisch nach Anspruch 1 oder 2,
dadurch gekennzeichnet,
daß die dem vorderen Tragarmpaar zugeordneten Klemmschrauben (32) in einem Abstand von der vorderen Kante der Arbeitsplatte (30,30') angeordnet sind, der dem Abstand der dem hinteren Tragarmpaar zugeordneten Klemmschrauben (32') von der hinteren Kante der Arbeitsplatte (30,30') entspricht, und
daß der Abstand der an der Unterseite der Arbeitsplatten (30,30') angebrachten Klemmschrauben (32,32') senkrecht zur Quertraverse (10) dem Abstand der Anlenkachsen (23,23') der Befestigungsplatten (26,26') an den freien Enden der etwa auf die Mitte der Schwenkbereiche eingestellten Tragarme (20,20') entspricht.

4. Arbeits- oder Bürotisch nach einem der Ansprüche 1 bis 3, dadurch gekennzeichnet,
daß die freien Enden der Tragarme (20,20') mindestens zwei Lagerlaschen (22) tragen, zwischen denen ein Lagerauge (27) der Befestigungsplatte (26,26') mittels der Anlenkachse (23,23') verschwenkbar gelagert ist.

5. Arbeits- oder Bürotisch nach Anspruch 4,
dadurch gekennzeichnet,
daß die freien Enden der Tragarme (20,20') einen Begrenzungsanschlag (24) aufweisen, der in eine die Schwenkbewegung der Befestigungsplatte (26,26') begrenzende Ausnehmung (25) des Lagerauges (27) der Befestigungsplatte (26,26') ragt.

6. Arbeits- oder Bürotisch nach einem der Ansprüche 1 bis 5, dadurch gekennzeichnet,
daß an den Anlenkstellen der Tragarme (20,20') an der Quertraverse (10) konvex gewölbte, kreisbogenförmige Schwalbenschwanz- oder T-Stege (16) befestigt sind und daß jeder Tragarm (20,20') aus zwei schalenförmigen Tragarmhälften (29,29') zusammengesetzt ist, die an den der Quertraverse (10) zugekehrten Enden eine konkav gewölbte, kreisbogenförmige Aufnahmenut für den Schwalbenschwanz- oder T-Steg (16) bilden und diesen so umschließen, daß der Tragarm (20,20') unverlierbar an dem Schwalbenschwanz- oder T-Steg (16) gehalten und begrenzt verschwenkbar ist.

7. Arbeits- oder Bürotisch nach Anspruch 6, dadurch gekennzeichnet,
daß die Längsseiten der Quertraverse (10) als Hohlprofile (12,13) ausgebildet sind, in die Einsatzstücke (14) eingeführt sind, und
daß die Schwalbenschwanz- oder T-Stege (16) mittels Schrauben (33) durch die Hohlprofile (12,13) hindurch mit den Einsatzstücken (14) verschraubt sind.

8. Arbeits- oder Bürotisch nach einem der Ansprüche 1 bis 3, dadurch gekennzeichnet,
daß die Befestigungsplatten (26,26') zwei Lageraugen (27') aufweisen, zwischen denen Lagerlaschen (22') der jeden Tragarm (20,20') bildenden Tragarmhälften (29,29') angeordnet und auf der Anlenkachse (23) schwenkbar gelagert sind.

## Claims

1. Work or office table, having a table frame and a worktop (30), wherein the table frame includes a horizontal cross-piece member (10) provided with table legs (19), a respective pair of supporting arms (20, 20') being orientated towards the front and rear sides of the worktop on each of the longitudinal sides of said cross-piece member and being pivotable in pairs in vertical planes, wherein the free ends of the supporting arms are pivotally connected to retaining means (26, 26') and are displaceable perpendicular to the cross-piece member, characterised in that the free ends of the supporting arms (20, 20') are each pivotable to a limited extent about a horizontal pivotal axle (23, 23'), which extends parallel to the cross-piece member (10), together with retaining means configured as securing plates (26, 26'), in that the securing plates (26, 26') are orientated towards one another in pairs, the pivotal axles (23, 23') being disposed on the ends of the securing plates (26, 26') remote from one another, in that the securing plates (26, 26') are each provided with an elongate slot (28, 28'), which is orientated perpendicular to the cross-piece member (10), in that respective clamping screws (32, 32'), which are fixedly disposed on the underside of the worktop (30, 30') at prescribed spacings, are each displaceably and lockably guided in the elongate slots (28, 28'), and in that the ends of the elongate slots (28, 28'), facing one another, and the ends of the elongate slots (28, 28'), remote from one another, in the securing plates (26, 26') in conjunction with the clamping screws (32, 32'), which are fixedly disposed on the worktop (30, 30'), determine the extreme pivotal positions of the supporting arms (20, 20').

2. Work or office table according to claim 1, characterised in that threaded bushes (31) are provided in the underside of the worktop (30, 30'), and clamping screws (32, 32'), which are provided with a knurled disc, are screwed into said threaded bushes.

3. Work or office table according to claim 1 or 2, characterised in that the clamping screws (32), which are associated with the front pair of supporting arms, are disposed at a spacing from the front edge of the worktop (30, 30'), which spacing corresponds to the spacing between the clamping screws (32'), associated with the rear pair of supporting arms, and the rear edge of the worktop (30, 30'), and in that the spacing between the clamping screws (32, 32'), attached to the underside of the worktops (30, 30'), perpendicular to the cross-piece member (10) corresponds to the spacing between the pivotal axles (23, 23') of the securing plates (26, 26') at the free ends of the supporting arms (20, 20'), which are adjusted substantially to the centre of the pivotal regions.

4. Work or office table according to one of claims 1 to 3, characterised in that the free ends of the supporting arms (20, 20') support at least two bearing lugs (22), between which a bearing boss (27) of the securing plate (26, 26') is pivotably mounted by means of the pivotal axle (23, 23').

5. Work or office table according to claim 4, characterised in that the free ends of the supporting arms (20, 20') have a boundary stop member (24) protruding into a recess (25), which is provided in the bearing boss (27) of the securing plate (26, 26') and defines the pivotal movement of the securing plate (26, 26').

6. Work or office table according to one of claims 1 to 5, characterised in that convexly curved, arcuate, dovetailed or T-shaped webs (16) are mounted at the locations where the supporting arms (20, 20') pivot on the cross-piece member (10), and in that each supporting arm (20, 20') comprises two dish-shaped supporting arm halves (29, 29'), which form a concavely curved, arcuate receiving gro6ove for the dovetailed or T-shaped web (16) on the ends facing the cross-piece member (10) and surround said web in such a manner that the supporting arm (20, 20') is non-detachably retained on the dovetailed or T-shaped web (16) and is pivotable to a limited extent.

7. Work or office table according to claim 6, characterised in that the longitudinal sides of the cross-piece member (10) are configured as hollow profiles (12, 13), into which inserts (14) are introduced, and in that the dovetailed or T-shaped webs (16) are screw-connected to the inserts (14) by means of screws (33) extending through the hollow profiles (12, 13).

8. Work or office table according to one of claims 1 to 3, characterised in that the securing plates (26, 26') have two bearing bosses (27'), between which bearing lugs (22') of the supporting arm halves (29, 29'), which form each supporting arm (20, 20'), are disposed and are pivotably mounted on the pivotal axle (23).

## Revendications

1. Table de travail ou de bureau avec un piètement et un plateau de travail (30), dans laquelle le piètement présente une traverse horizontale (10) avec des pieds de table (19), pieds sur chaque côté longitudinal desquels une paire de bras de support (20, 20') orientés vers le côté avant et arrière du plateau de travail peut être pivotée dans des plans longitudinaux, le pivotement des paires étant simultané, les extrémités libres des bras de support étant articulées sur des éléments de fixation (26, 26') et étant réglables perpendiculairement à la traverse,
caractérisée
en ce que les extrémités libres des bras de support (20, 20') peuvent être pivotées à un degré limité par rapport à un élément de fixation ayant la forme d'une plaque de fixation (26, 26') autour d'un axe d'articulation (23, 23') horizontal et parallèle à la traverse (10),
en ce que les plaques de fixation (26, 26') sont dirigées par paires l'une vers l'autre, les axes d'articulation (23, 23') étant disposés sur les extrémités éloignées l'une de l'autre des plaques de fixation (26, 26'),
en ce que les plaques de fixation (26, 26') présentent chacune un trou oblong (28, 28') orienté perpendiculairement à la traverse (10),
en ce que dans chaque trou oblong (28, 28') est guidée une vis de serrage (32, 32') disposée de manière fixe à des distances déterminées à la face inférieure du plateau de travail (30, 30'), cette vis pouvant être réglée et bloquée, en ce que les extrémités orientées l'une vers l'autre des trous oblongs (28, 28') et les extrémités éloignées l'une de l'autre des trous oblongs (28, 28') dans les plaques de fixation (26, 26') en combinaison avec les vis de serrage (32, 32') disposées de manière fixe dans le plateau de travail (30, 30') déterminent les positions de pivotement extrêmes des bras de support (20, 20').

2. Table de travail ou de bureau suivant la revendication 1,
caractérisée
en ce que dans la face inférieure du plateau de travail (30, 30') sont encastrées des douilles filetées (31), dans lesquelles sont vissées des vis de serrage (32, 32') dotées d'une tête moletée.

3. Table de travail ou de bureau suivant la revendication 1 ou la revendication 2,
caractérisée
en ce que les vis de serrage (32) associées à la paire antérieure de bras de support sont disposées à une distance de l'arête antérieure du plateau de travail (30, 30') qui correspond à la distance entre les vis de serrage (32') associées à la paire arrière de bras de support et l'arête arrière du plateau de travail (30, 30'), et
en ce que la distance des vis de serrage (32, 32') prévues à la face inférieure des plateaux de travail (30, 30') perpendiculairement à la traverse (10) correspond à la distance des axes d'articulation (23, 23') des plaques de fixation (26, 26') au niveau des extrémités libres des bras de support (20, 20') occupant sensiblement le milieu de leurs gammes de pivotement.

4. Table de travail ou de bureau suivant l'une quelconque des revendications de 1 à 3,
caractérisée
en ce que les extrémités libres des bras de support (20, 20') portent au moins deux pattes de palier (22), entre lesquelles est monté à pivotement, par l'intermédiaire de l'axe d'articulation (23, 23'), un oeillet de palier (27) de la plaque de fixation (26, 26').

5. Table de travail ou de bureau suivant la revendication 4,
caractérisée
en ce que les extrémités libres des bras de support (20, 20') présentent une butée d'arrêt (24), qui s'engage dans un évidement (25) de l'oeillet de palier (27) de la plaque de fixation (26, 26'), évidement (25) qui limite le mouvement de pivotement de la plaque de fixation (26, 26').

6. Table de travail ou de bureau suivant l'une quelconque des revendications de 1 à 5,
caractérisée
en ce qu'aux points d'articulation des bras de support (20, 20') sur la traverse (10) sont fixées des entretoises en queue d'aronde ou en T (16) à courbure convexe en forme d'arc de cercle et en ce que chaque bras de support (20, 20') est composé de deux demi-bras de support (29, 29') en forme de coquille, lesquels aux extrémités orientées vers la traverse forment une rainure de réception à courbure concave en forme d'arc de cercle à l'intention de l'entretoise en queue d'aronde ou en T (16) et enserrent cette dernière de manière telle que le bras de support (20, 20') est maintenu de manière inamovible sur l'entretoise en queue d'aronde ou en T (16) et peut être pivoté sur celle-ci à un degré limité.

7. Table de travail ou de bureau suivant la revendication 6,
caractérisée
en ce que les côtés longitudinaux de la traverse (10) ont la forme de profilés creux (12, 13) dans lesquels sont introduits des pièces d'insertion (14), et
en ce que les entretoises en queue d'aronde ou en T (16) sont au moyen de vis (33) passant à travers les profilés creux (12, 13) assemblées avec les pièces d'insertion (14).

8. Table de travail ou de bureau suivant l'une quelconque des revendications de 1 à 3,
caractérisée
en ce que les plaques de fixation (26, 26') présentent deux oeillets de palier (27), entre lesquels sont disposées des pattes de palier (22') des demi-bras de support (29, 29') constituant chaque bras de support (20, 20') et montées à pivotement sur l'axe d'articulation (23).
